# EUROPÄISCHE PATENTSCHRIFT

(11) **EP 0 560 239 B1**
(45) Veröffentlichungstag und Bekanntmachung des Hinweises auf die Patenterteilung: **25.06.1997**
(21) Anmeldenummer: 93103622.2
(22) Anmeldetag: 06.03.1993
(51) Int. Cl.: B26B 21/22

(54) **Rasierapparatekopf eines Nassrasierapparates**
Shaving head of a wet razor
Tête de rasage pour rasor mécanique

(30) Priorität: 13.03.1992 GB 9205547
(43) Veröffentlichungstag der Anmeldung: 15.09.1993
(73) Patentinhaber: Wilkinson Sword Gesellschaft mit beschränkter Haftung, D-42659 Solingen (DE)
(72) Erfinder: Althaus, Wolfgang, W-5600 Wuppertal 12 (DE)
(74) Vertreter: Tesch, Rudolf, Dr.

(56) Entgegenhaltungen:
- EP-A- 0 453 718
- AU-B- 486 390
- FR-A- 2 367 580
- GB-A- 1 251 304
- GB-A- 2 087 288
- US-A- 4 094 066

## Beschreibung

Die Erfindung betrifft einen Rasierapparatekopf mit einem Kunststoffkörper mit einer Abdeckkappe und einer vorderen Schutzleiste, welche eine Fläche zum Angreifen der Haut des Benutzers bilden und in dem Kunststoffkörper eine Rasierklingeneinheit mit wenigstens einer Schneidkante angeordnet ist, wobei sich eine Reihe von Drähten über und rechtwinklig zu dieser wenigstens einen Schneidkante der Klingeneinheit erstrecken.

Naßrasierapparate sind in verschiedenen Ausführungsformen bekannt. So ist jeweils am vorderen Ende eines Handgriffes ein Rasierapparatekopf angeordnet, der die Einfach- oder Doppelrasierklinge trägt. Dabei kann der Rasierapparatekopf einstückig mit dem Handgriff in Form eines Kunststofformteiles ausgebildet sein. Sofern der Rasierapparatekopf separat vom Handgriff ausgebildet ist und mittels eines entsprechenden Mechanismus auswechselbar an diesem befestigt werden kann, spricht man von einer sogenannten Rasierklingeneinheit, bei der in einem Kunststoffgehäuse eine Einfach- oder Doppelrasierklinge unlösbar eingebettet ist.

Ein Rasierapparatekopf in der Form einer solchen Rasierklingeneinheit ist in der EP-A 0 389 007 offenbart. Ein Draht mit einer Anzahl nebeneinanderliegender Windungen ist um den Kunststoffkörper gewunden, in dem die Doppelrasierklinge eingebettet ist. Im Bereich der Fläche der Rasierklingeneinheit, die die Haut des Benutzers angreift, erstrecken sich die einzelnen Windungen mit Abstand zueinander und parallel zur Rasierrichtung, während sich auf der Unterseite des Kunststoffkörpers die Windungen in einem Winkel dazu erstrecken. Dieser kennzeichnend gewundene Schutzdraht verbessert die Rasurcharakteristik. Der Draht verhindert beispielsweise das Bilden von Falten oder Anschwellungen der Haut, so daß Verletzungen der Haut auch in mit dem Auge nicht wahrnehmbaren Bereichen verhindert werden können. Darüber hinaus vermindert der Draht den tatsächlichen Rasierwiderstand, da er die Reibungskräfte herabsetzt. Letztendlich verhindert der Schutzdraht noch, daß sich der Benutzer unbeabsichtigt selber schneidet, wenn er die Rasierklingeneinheit unsachgemäß handhabt.

Ein gattungsgemäßer Rasierapparatekopf mit den eingangs beschriebenen Merkmalen ist in der EP-A 0 453 718 offenbart, wobei durch eine besondere Ausgestaltung der Einzelelemente wie Klingenträger und Oberteil mit vorderer Führungsleiste und hinterer Abdeckkappe eine reproduzierbare Rasiergeometrie erzeugt werden kann. Diese Druckschrift offenbart bereits eine sogenannte Wölbung, wobei die Schneidkante der wenigstens einen Rasierklinge aus der Berührungsebene herausragt, die durch die die Haut angreifenden Flächen gebildet wird. Es wird jedoch keinerlei Zusammenhang zwischen der Art der Wölbung und einer gewünschten Rasiergeometrie und den damit verbundenen Ergebnissen hergestellt.

Bei der Prüfung solcher drahtumwickelter Klingeneinheiten wurde festgestellt, daß nicht immer eine sanfte und kurze Rasur erzielt wird. Einige Klingeneinheiten weisen den erforderlichen Komfort und die erforderliche Sicherheit auf, jedoch erzeugen sie eine nicht ausreichend kurze Rasur. Ebenso erzeugen andere Klingeneinheiten eine ausreichend kurze Rasur, jedoch sind diese nicht ausreichend sicher und sanft. Der vorgesehene Komfort und die Sicherheit müssen bei diesen Klingeneinheiten mit Drahtlitzen sorgfältig mit dem Erfordernis einer kurzen und effektiven Rasur abgeglichen werden. Dieser richtige Abgleich muß lückenlos für die Massenproduktion von Klingeneinheiten erzielt werden.

Davon ausgehend liegt der Erfindung die **Aufgabe** zugrunde, einen Rasierapparatekopf, insbesondere eine Rasierklingeneinheit eines Naßrasierapparates der eingangs angegebenen Art zu schaffen, bei dem bei einer einfachen, für die Massenproduktion geeigneten Montage die geometrische Zuordnung der Teile des Rasierapparatekopfes verbessert ist.

Als technische **Lösung** wird mit der Erfindung vorgeschlagen. daß die wenigstens eine Schneidkante über die Berührungsebene um wenigstens 0,02mm herausragt, die von den die Haut angreifenden Flächen der vorderen Schutzleiste und der hinteren Abdeckkappe gebildet wird, daß die Drähte mit wenigstens 2mm Abstand zueinander angeordnet sind und eine Dicke von wenigstens 0,1mm aufweisen, und wenigstens eine der Berührungslängen wenigstens 1mm und höchstens 5mm beträgt.

Gemäß einer bevorzugten Ausführungsform der Erfindung sind die Schutzdrähte unbeweglich mit der Klingeneinheit verbunden, so daß während der Benutzung keine Gefahr besteht, daß sich die Drähte seitwärts bewegen.

Sofern eine Doppelrasierklinge vorgesehen ist, wird in einer Weiterbildung vorgeschlagen, daß die beiden Rasierklingen beiderseits eines dazwischen angeordneten Abstandhalters an diesem befestigt sind, wobei die so gebildete Rasierklinge/Abstandhalter/Rasierklinge-Einheit im wesentlichen von oben auf eine Plattform oder Trägereinheit des Kunststoffkörpers aufgesetzt ist. Die in Verbindung mit einer Einzelrasierklinge bemerkten Vorteile sind ebenso auf diese Ausführungsform anwendbar.

Der Rasierapparatekopf weist eine hintere Abdeckkappe und eine vordere Schutzleiste auf, welche vorzugsweise mit einer abgestuften, längsverlaufenden Profilierung versehen ist. Gemäß einer weiteren Weiterbildung der vorliegenden Erfindung wird vorgeschlagen, daß die Schutzdrähte im Bereich der Schutzleiste und der Abdeckkappe unter diese Bauteile geführt und von diesen abgedeckt werden. Demgemäß erstrecken sich die Schutzdrähte zwischen der Schutzleiste oder der Abdeckkappe und dem eigentlichen Kunststoffkörper mit seiner Klingentrageeinheit. Alternativ können die Drähte in die Teile der Schutzleiste und der Abdeckkappe eingebettet sein. Als Ergebnis dieser beiden Ausführungsformen ist die Funktion der vorderen Schutzleiste, insbesondere mit ihrer abgestuften, sich längserstreckenden Profilierung, durch die die Reibung reduzierenden Drahtbereiche nicht beeinträchtigt worden, da die vordere Schutzleiste insbesondere benötigt wird, um die Haut vorzuspannen. Das gleiche ist auf die Funktion der Abdeckkappe anwendbar, welche durch die sich darauf erstreckenden Schutzdrähte nicht nachteilig beeinflußt wird.

In einer bevorzugten Ausführungsform dieses Konzeptes sind die Schutzleiste und die Abdeckkappe über Seitenwände miteinander verbunden, während im Bereich der Schneidkante oder -kanten der Rasierklingeneinheit eine zentrale Öffnung verbleibt. Dieses so ausgebildete Oberteil des Kunststoffkörpers ist auf das Basisteil des Kunststoffkörpers mit seiner die Schutzdrähte beinhaltenden Rasierklingeneinheit, die an einer Trageinheit des Basisteils festgelegt ist, aufgesetzt und anschließend sicher mit diesen Basisteil verbunden. Somit wird als Ergebnis dieses einstückigen Oberteils, welches aus der vorderen Schutzleiste, der hinteren Abdeckkappe und den Seitenstreifen gebildet wird, ein einfacher Aufbau des Rasierapparatekopfes und insbesondere der Rasierklingeneinheit geschaffen. Nachdem die Einzel- oder insbesondere die Doppelrasierklinge in der Trageinheit des Basisteils festgelegt ist, ist es lediglich erforderlich, das Oberteil im wesentlichen von oben auf das Basisteil aufzusetzen und sicher mit diesem zu verbinden. Dies kann beispielsweise durch ein Ineinandergreifen oder jede andere geeignete Art und Weise bewerkstelligt werden.

Um das Ziel der Erfindung, eine sanfte und sichere sowie kurze und wirkungsvolle Rasur zu ermöglichen, ist die Verwendung von Drähten bedenklich. Ebenso ist es kritisch, daß der Raum zwischen den Drähten sowie die Dicke der Drähte nicht zu groß und nicht zu klein ist, da bei einem zu großen Abstand und einer zu geringen Dicke die gewünschte Sicherheit und der Komfort nicht erreicht werden können und bei einem zu geringen Abstand und einer zu großen Dicke die gewünschte Kürze der Rasur nicht erreicht werden kann.

Ebenso kritisch für den Abgleich zwischen Kürze und Sicherheit ist die Position der Klingen in bezug auf die die Haut angreifenden Flächen, insbesondere der Schutzleiste und der Abdeckkappe. Ausschlaggebend dafür sind die drei Faktoren Vorwölbung, Berührungslänge und Rasierwinkel. Die Vorwölbung ist der Abstand, um den die Schneidkanten die Berührungsebene überragen, die von den die Haut zuerst angreifenden Stellen der Schutzleiste und der Abdeckkappe gebildet wird. Sofern zwei Klingen verwendet werden, kann jede eine unterschiedliche Vorwölbung aufweisen.

Ebenso kann die Berührungslange für jede Klinge verschieden sein. Für die untere Klinge ist die Berührungslänge der Abstand zwischen dem Berührungspunkt an der Schutzleiste und der Schneidkante der unteren Klinge. Für die obere Klinge ist die Berührungslänge der Abstand zwischen der Schneidkante der unteren Klinge und der Schneidkante der oberen Klinge. Der Rasierwinkel ist der Winkel zwischen der Ebene der Klingen und der Berührungsebene, die durch die die Haut angreifenden Punkte gebidlet wird.

Bei einem erfindungsgemäßen Rasierapparatekopf liegt die Vorwölbung in einem Bereich von 0,02 mm und 0,4 mm, der Rasierwinkel in einem Bereich von 15° bis 30° und die Berührungslänge in einem Bereich von 1 mm bis 5 mm. Bei herkömmlichen Klingeneinheiten steigt die Gefahr, die Haut einzuritzen, wenn die Vorwölbung zu groß ist. Ebenso verbessert eine größere Berührungslänge die Kürze der Rasur, Jedoch steigt die Gefahr von Falten und Anschwellungen der Haut durch das Eintreten zwischen die Schutzleiste und die Klingen, wodurch die Gefahr des zufälligen Schneidens steigt. Werden Schutzdrähte verwendet, wird das Problem der Falten und Anschwellungen beseitigt und es besteht die Möglichkeit, die Berührungslänge zu vergrößern.

Der **Vorteil** der Erfindung besteht somit darin, einen Rasierapparatekopf vorzusehen, der eine gleichbleibend sichere und sanfte sowie wirkungsvolle und kurze Rasur ermöglicht.

Ein Ausführungsbeispiel eines erfindungsgemäßen Rasierapparatekopfes in Form einer Rasierklingeneinheit eines Naßrasierapparates wird nachfolgend anhand der Zeichnungen dargestellt. In den Zeichnungen zeigen:
- Fig. 1: eine Draufsicht auf eine beispielhafte Ausführungsform eines erfindungsgemäßen Rasierapparatekopfes in der Form einer Rasierklingeneinheit eines Naßrasierapparates,
- Fig. 2: eine Vorderansicht der Rasierklingeneinheit gemäß Fig. 1;
- Fig. 3: eine Rückansicht der Rasierklingeneinheit gemäß Fig. 1;
- Fig. 4: eine Unteransicht der Rasierklingeneinheit gemäß Fig. 1;
- Fig. 5: eine vergrößerte Seitenansicht der Rasierklingeneinheit gemäß Fig. 1;
- Fig. 6: einen vergrößerten Schnitt entlang der Linie I-I in Fig. 1;
- Fig. 7: eine Draufsicht auf das Basisteil der Rasierklingeneinheit ohne das Oberteil;
- Fig. 8: eine Vorderansicht des Basisteils;
- Fig. 9: einen vergrößerten Schnitt entlang der Linie I-I in Fig. 1, die Rasiergeometrie darstellend.

Ein Rasierapparatekopf in Form einer sogenannten Rasierklingeneinheit für einen Naß- oder Sicherheitsrasierapparat, die am vorderen Ende eines nicht dargestellten Handgriffes befestigt werden kann, besteht aus einem Kunststoffkörper 1, in dem zwei Rasierklingen 2 angeordnet sind, deren Schneidkanten 3 parallel und versetzt hintereinander verlaufen.

Der Kunststoffkörper 1 besteht aus einem Basisteil 4 mit den Rasierklingen 2 sowie aus einem auf dieses Basisteil 4 aufgesetzten Oberteil 5.

Das Basisteil 4 des Kunststoffkörpers 1 weist zunächst im Inneren Durchführungsschlitze 6 auf. Oberseitig definiert das Basisteil 4 eine Plattform oder Trageeinheit 7 für die Rasierklingen 2. Zu diesem Zweck ist zwischen den beiden Rasierklingen 2 sandwichartig ein Abstandhalter 8 angeordnet, wobei die beiden Rasierklingen 2 fest mit diesem Abstandhalter 8 verbunden sind. Diese Bauteile bilden somit eine Rasierklinge/Abstandhalter/Rasierklinge-Einheit 9, die von oben auf die Trageeinheit 7 des Basisteils 4 aufgesetzt wird. Zu diesem Zweck umfaßt der Abstandhalter 8 sich von der Rückseite und den beiden Enden des Abstandhalters 8 her erstreckende Vorsprünge 17, welche in Einbuchtungen oder Schlitzen 10 in den Seiten des Basisteils 4 Aufnahme finden. Die Vorsprünge 17 an beiden Enden des Abstandhalters 8 dienen dazu, die Rasierklinge/Abstandhalter/Rasierklinge-Einheit 9 hinsichtlich des Basisteils 4 und entsprechend der Hautangriffsfläche exakt anzuordnen. Es ist zu erkennen, daß die Klingen 2 hinsichtlich des Basisteils 4 mittels einer Vielzahl bekannter Möglichkeiten exakt plaziert werden können.

Das Oberteil 5 ist ein einstückiges Kunststoffbauteil und weist zunächst eine vordere Schutzleiste 18 auf. Diese erstreckt sich parallel zu den Schneidkanten 3 der Rasierklingen 2 und weist eine treppenartige, sich längserstreckende Profilierung 19 auf. Im hinteren Bereich ist eine Abdeckkappe 20 vorgesehen. Diese meist oberseitig einen Gleitstreifen 21 auf. Dieser Gleitstreifen 21 ist konvex gekrümmt und weist zunächst einen ersten Gleitstreifenschenkel 22 sowie einen dazu spitz abgewinkelten zweiten Gleitstreifenschenkel 22' auf, die durch einen Bogen 23 miteinander verbunden sind. Der Winkel zwischen den Gleitstreifenschenkeln 22,22' kann auch rechtwinklig oder stumpf sein. Die beiden Gleitstreifenschenkel 22,22' sind dabei im wesentlichen eben oder leicht konvex gekrümmt ausgebildet. Die Herstellung eines derartigen Gleitstreifens 21 ist mittels eines besonderen Heißformverfahrens möglich. Der besondere Vorteil dieses Gleitstreifens 21 liegt darin, daß er auch an der Hinterkante der Rasierklingeneinheit besser wirksam wird. Da die Haut beim Rasieren gespannt und eingedrückt wird, bildet sich am Ende der Rasierklingeneinheit eine Anschwellung aus. Der im Radius geformte Gleitstreifen 21 gleitet dabei in diesem Bereich besser und erhöht somit die sanfte Rasur.

Die vordere Schutzleiste 18 und die hintere Abdeckkappe 20 sind über Seitenwände 24 miteinander verbunden.

Wie aus Fig. 9 ersichtlich, sind die Klingen 2 in bezug auf die die Haut angreifenden Teile des Rasierapparatekopfes in einem bestimmten Rasierwinkel A festgelegt und jede Klinge 2 meist eine besondere Vorwölbung P und Berührungslänge TL auf. Der Rasierwinkel A ist der Winkel zwischen der Ebene der Klingen 2 und der die Schutzleiste 18 und die Abdeckung 20 verbindenden Tangente. Die Vorwölbung P1 der unteren Klinge ist der Abstand, um den die untere Klinge über die Berührungsebene herausragt, die die Schutzleiste 18 und die Abdeckung 20 verbindet. Die Vorwölbung P2 ist der Abstand, um den die obere Klinge über die Berührungsebene herausragt, die die Schutzleiste und die Abdeckkappe 20 verbindet. Die Berührungslänge TL1 der unteren Klinge ist der Abstand zwischen dem Berührungspunkt an der Schutzleiste 18 und der Schneidkante der unteren Klinge. Die Berührungslänge TL2 ist der Abstand zwischen den Schneidkanten der beiden Klingen.

Die Klingeneinheit der dergestellten Ausführungsform weist einen Rasierwinkel A der unteren Klinge von 25° und einen Rasierwinkel A der oberen Klinge von 22° auf. Die Berührungslängen TL1 und TL2 der oberen und der unteren Klinge betragen 1,5 mm und die Vorwölbungen P1 und P2 betragen 0,075 mm. Bei starken Bartwuchs wurden beispielsweise gute Rasuren mit Vorwölbungen P1 und P2 von 0,1 mm oder größer und Berührungslängen von 2,0 mm oder länger erzielt. Es erscheint selbstverständlich, daß der Rasierapparatekopf viele anderen Formen als die eine beschriebene aufweisen kann. Beispielsweise können die Vorwölbungen P1 und P2 und die Berührungslängen TL1 und TL2 verschiedene Werte aufweisen.

Die oben beschriebene besondere Rasiergeometrie erzielt ihre besondere Wirkung gemeinsam mit den Drähten 11, die sich über die Schneidkanten 3 erstrecken. In der dargestellten Ausführungsform bestehen die Drähte 11 aus einem einzelnen Draht, der um Vorsprünge 14 auf dem Basisteil 4 gewunden ist. Selbstverständlich bestehen viele andere Möglichkeiten als das eine beschriebene Verfahren, um Drähte auszubilden und an der Klingeneinheit anzuordnen. Beispielsweise können Drahtlitzen an den Klingen angeschweißt oder angeklebt werden, oder es können einstückige Netze oder Gitter verwendet werden.

Die Drähte 11 sind in einem bevorzugten Abstand zueinander angeordnet und weisen eine bevorzugte Dicke auf, damit die Ziele Komfort, Sicherheit und Kürze erreicht werden können. Der bevorzugte Abstand beträgt wenigstens 2 mm und die bevorzugte Dicke beträgt wenigstens 0,1 mm. Bei besonderen Einsätzen, beispielsweise starkem Bartwuchs, werden entsprechende Abstände von 3 mm und Dicken von 0,15 mm bevorzugt.

### Bezugszeichenliste

- 1: Kunststoffkörper
- 2: Rasierklinge
- 3: Schneidkante
- 4: Basisteil
- 5: Oberteil
- 6: Durchführungsschlitz
- 7: Plattform/Trageinheit
- 8: Abstendhalter
- 9: Rasierklinge/Abstandhalter/Rasierklinge-Einheit
- 10: Einbuchtung/Schlitz
- 11: Draht
- 14: Vorsprung
- 17: Vorsprung
- 18: Schutzleiste
- 19: Profilierung
- 20: Abdeckkappe
- 21: Gleitstreifen
- 22: Gleitstreifenschenkel
- 22': Gleitstreifenschenkel
- 23: Bogen
- 24: Seitenwand
- A: Rasierwinkel
- P: Vorwölbung
- P1: Vorwölbung
- P2: Vorwölbung
- TL: Berührungslänge
- TL1: Berührungslänge
- TL2: Berührungslänge

## Patentansprüche

1. Rasierapparatekopf mit einem Kunststoffkörper (1) mit einer Abdeckkappe (20) und einer vorderen Schutzleiste (18), welche eine Fläche zum Angreifen der Haut des Benutzers bilden und in dem Kunststoffkörper (1) eine Rasierklingeneinheit (2) mit wenigstens einer Schneidkante (3) angeordnet ist, wobei sich eine Reihe von Drähten (11) über und rechtwinklig zu dieser wenigstens einen Schneidkante (3) der Klingeneinheit erstrecken,
**dadurch gekennzeichnet**,
daß die wenigstens eine Schneidkante (3) über die Berührungsebene um wenigstens 0,02mm herausragt, die von den die Haut angreifenden Flächen der vorderen Schutzleiste (18) und der hinteren Abdeckkappe (20) gebildet wird, daß die Drähte mit wenigstens 2mm Abstand zueinander angeordnet sind und eine Dicke von wenigstens 0,1mm aufweisen, und wenigstens eine der Berührungslängen (TL1, TL2) wenigstens 1mm und höchstens 5mm beträgt.

2. Rasierapparatekopf nach Anspruch 1, dadurch gekennzeichnet, daß die Drähte (11) mit wenigstens 3mm Abstand zueinander angeordnet sind und eine Dicke von wenigstens 0,15mm aufweisen.

3. Rasierapparatekopf nach einem der Ansprüche 1 oder 2, dadurch gekennzeichnet, daß diese wenigstens eine Schneidkante (3) über die Berührungsebene um wenigstens 0,08mm herausragt, die von den die Haut angreifenden Flächen der Schutzleiste (18) und der Abdeckkappe (20) gebildet wird.

4. Rasierapparatekopf nach Anspruch 3, dadurch gekennzeichnet, daß diese wenigstens eine Schneidkante (3) über die Berührungsebene um höchstens 0,4mm herausragt, die von den die Haut angreifenden Flächen der Schutzleiste (18) und der Abdeckkappe (20) gebildet wird.

5. Rasierapparatekopf nach einem der Ansprüche 1 bis 4, dadurch gekennzeichnet, daß der Rasierwinkel (A) zwischen der Ebene der Klingeneinheit und der Tangente, die durch die die Haut angreifenden Flächen der Abdeckkappe (20) und der Schutzleiste (18) gebildet wird, 15° bis 30° beträgt.

6. Rasierapparatekopf nach einem der Ansprüche 1 bis 5, dadurch gekennzeichnet, daß die Rasierklingeneinheit zwei Rasierklingen (2) umfaßt, die auf gegenüberliegenden Seiten eines zwischen diesen angeordneten Abstandhalters (8) festgelegt eine Rasierklinge/Abstandhalter/Rasierklinge-Einheit (9) bilden.

7. Rasierapparatekopf nach Anspruch 6, dadurch gekennzeichnet, daß der Rasierwinkel der unteren Klinge verschieden ist von dem Rasierwinkel der oberen Rasierklinge.

8. Rasierapparatekopf nach einem der Ansprüche 5 bis 7, dadurch gekennzeichnet, daß die Vorwölbung (P1) der unteren Klinge verschieden ist von der Vorwölbung (P2) der oberen Klinge.

9. Rasierapparatekopf nach Anspruch 8, dadurch gekennzeichnet, daß die Vorwölbungen (P1 oder P2) einer der Klingen negativ ist.

10. Rasierapparatekopf nach einem der Ansprüche 1 bis 9, dadurch gekennzeichnet, daß die Abdeckkappe (20) mit einem Gleitstreifen (21) versehen ist.

11. Rasierapparatekopf nach Anspruch 5, dadurch gekennzeichnet, daß der Gleitstreifen (21) konvex gebogen ist.

12. Rasierapparatekopf nach Anspruch 6, dadurch gekennzeichnet, daß der Gleitstreifen (21) einen vorderen Gleitstreifenschenkel (22) und einen hinteren Gleitstreifenschenkel (22') aufweist und sich der hintere Gleitstreifenschenkel (22') in einem Winkel zu dem vorderen Gleitstreifenschenkel (22) erstreckt und damit über einen Bogen (23) verbunden ist.

## Claims

1. A razor head comprising a plastic body (1) having a cover (20) and a front guardbar (18) which define a surface for engaging the skin of the user, and a razor blade means (2) comprising at least one cutting edge (3) disposed in said plastic body (1), whereas a series of strands (11) extend over and perpendicular said at least one cutting edge (3) of said blade means, characterised in that whereby said at least one cutting edge protrudes beyond the tangent plane formed by the skin engaging surfaces on the front guardbar (18) and rear cover (20) by at least 0.02 mm, the strands (11) are spaced at least 2 mm from each other and have a thickness of at least 0.1 mm, and at least one of the tangent lengths (TL1, TL2) is at least 1 mm and at most 5 mm.

2. A razor head according to claim 1, characterised in that the strands (11) are spaced at least 3 mm from each other and have a thickness of at least 0.15 mm.

3. A razor head according to any one of claim 1 or 2, characterised in that the said at least one cutting edge (3) extends beyond the tangent plane formed by the skin engaging surfaces on the guardbar (18) and cover (20) by at least 0.08 mm.

4. A razor head according to claim 3, characterised in that said at least one cutting edge (3) extends beyond the tangent plane formed by the skin engaging surfaces on the guardbar (18) and the cover (20) by at most 0.4 mm.

5. A razor head according to any one of claims 1 to 4, characterised in that the shaving angle (A) between the plane of the blade means and the tangent formed by the skin engaging surfaces of the cover (20) and guardbar (18) is between 15° and 30°.

6. A razor head according to any one of the preceding claims 1 to 5, characterised in that the razor blade means comprises two razor blades (2) connected to opposite sides of a spacer (8) disposed there between to form a blade/spacer/blade unit (9).

7. A razor head according to claim 6, characterised in that the shaving angle of the lower blade is different to the shaving angle of the upper razor blade.

8. A razor head according to any one of claims 5 to 7, characterised in that the protrusion (P1) of the lower blade is different to the protrusion (P2) of the upper blade.

9. A razor head according to claim 8, characterised in that the protrusion of one of the blades (P1 or P2) is negative.

10. A razor head according to any one of the preceding claims, characterised in that the said cover (20) is provided with a glide strip (21).

11. A razor head according to claim 5, characterised in that the glide strip 21 is convexly curved.

12. A razor head according to 6, characterised in that said glide strip (21) has a forward leg (22) and a rear leg (22') with said rear leg (22') extending at an angle to said forward leg (22) and being connected thereto by a rounded portion.

## Revendications

1. Tête de rasage munie d'un corps en matière plastique (1) et d'un capuchon de recouvrement (20) ainsi que d'une barrette de protection avant (18) qui forme une surface de saisie de la peau de l'utilisateur et où est disposé dans le corps en matière plastique (1) une unité de lame de rasoir (2) présentant au moins une arête de coupe (3), une rangée de fils (11) s'étendant au-dessus de l'unité de lame et perpendiculairement à cette arête de coupe (3), caractérisée en ce que ladite au moins une arête de coupe (3) fait saillie d'au moins 0,02 mm au-dessus du plan de contact qui est constitué par les surfaces, de la barrette avant (18) et du capuchon de couverture arrière (20), qui venant en contact avec la peau, en ce que les fils sont disposés avec un écartement d'au moins 2 mm les uns par rapport aux autres et présentent une épaisseur d'au moins 0,1 mm, et en ce qu'au moins l'une des longueurs de contact (TL1, TL2) atteint au moins 1 mm et au plus 5 mm.

2. Tête de rasage selon la revendication 1, caractérisée en ce que les fils (11) sont disposés à une distance d'au moins 3 mm les uns par rapport aux autres et présentent d'une épaisseur d'au moins 0,15 mm.

3. Tête de rasage selon l'une des revendications 1 ou 2, caractérisée en ce que ladite au moins une arête de coupe (3) fait saillie d'au moins 0,08 mm au-dessus du plan de contact qui est constitué par les surfaces, de la barrette de protection (18) et du capuchon de couverture (20),venant en contact avec la peau.

4. Tête de rasage selon la revendication 3, caractérisée en ce que ladite au moins une arête de coupe (3) fait saillie d'au plus 0,4 mm au-dessus du plan de contact qui est constitué par les surfaces de la barrette de protection (18) et du capuchon de couverture (20), venant au contact de la peau.

5. Tête de rasage selon l'une des revendications 1 à 4, caractérisée en ce que l'angle de rasage (A) entre le plan de l'unité de lame de rasoir et la tangente qui est formée par les surfaces venant en contact avec la peau, du capuchon de couverture (20) et de la barrette de protection (18), est compris entre 15 degrés et 30 degrés.

6. Tête de rasage selon l'une des revendications 1 à 5, caractérisée en ce que l'unité de lame de rasoir comporte deux lames de rasoir (2), qui, fixées sur les faces opposées d'une entretoise d'écartement (8) disposée entre ces lames, forment un bloc (9) lame de rasoir/entretoise d'écartement/lame de rasoir.

7. Tête de rasage selon la revendication 6, caractérisée en ce que l'angle de rasage de la lame inférieure est différent de l'angle de rasage de la lame de rasoir supérieure.

8. Tête de rasage selon l'une des revendications 5 à 7, caractérisée en ce que le pré-cintrage (P1) de la lame inférieure est différent du pré-cintrage (P2) de la lame supérieure.

9. Tête de rasage selon la revendication 8, caractérisée en ce que le pré-cintrage (P1 ou P2) de l'une des lames est négatif.

10. Tête de rasage selon l'une des revendications 1 à 9, caractérisée en ce que le capuchon de couverture (20) est muni d'une bande de glissement (21).

11. Tête de rasage selon la revendication 5, caractérisée en ce que la bande de glissement (21) est cambrée de façon convexe.

12. Tête de rasage selon la revendication 6, caractérisée en ce que la bande de glissement (21) comporte une branche avant (22) de bande de glissement et une branche arrière (22') de bande de glissement, qui s'étendent en formant un angle entre la branche arrière (22') de bande de glissement et la branche avant (22) de bande de glissement, en étant reliées par un arc (23).
